# EUROPÄISCHE PATENTSCHRIFT

(11) **EP 1 873 475 B1**
(45) Veröffentlichungstag und Bekanntmachung des Hinweises auf die Patenterteilung: **09.06.2010**
(21) Anmeldenummer: 07012428.4
(22) Anmeldetag: 26.06.2007
(51) Int. Cl.: F42B 8/04

(54) **Manövermunition**
Blank ammunition
Munition à blanc

(30) Priorität: 01.07.2006 DE 102006030515
(43) Veröffentlichungstag der Anmeldung: 02.01.2008
(73) Patentinhaber: Diehl BGT Defence GmbH & Co.KG, 88662 Überlingen (DE)
(72) Erfinder: Kerk, Stephan, 91220 Schnaittach (DE); Kreutzer, Peter, 66265 Heusweiler (DE)
(74) Vertreter: Diehl Patentabteilung

(56) Entgegenhaltungen:
- DE-A1- 2 822 624
- DE-A1- 4 128 050
- DE-B- 1 138 341
- US-A- 5 677 505
- US-A1- 2002 002 925

## Beschreibung

Die Erfindung betrifft eine Manövermunition gemäß dem Oberbegriff des Anspruches 1. Eine solche Manövermunition ist aus der DE 4128050 bekannt.

Eine weitere derartige Manövermunition ist beispielsweise als Manöverpatrone DM 128 bekannt.

Aus Funktionsgründen und aufgrund der technischen Anforderungen, die bei der Zuführung der Manövermunition in das Patronenlager eines Manöverpatronengerätes und beim Auswerfen der Treibladungshülse vorgegeben sind, ist die Manövermunition als teleskopartig einschiebbare Munition ausgebildet, d.h. die aus der Treibladungshülse vorstehende Geschossnachbildung in die Treibladungshülse hineinbewegbar.

Bei der bekannten Manövermunition der oben genannten Art ist die Treibladung in der Treibladungshülse in loser Schüttung vorgesehen. Aus dieser losen Schüttung der Treibladung können Schwankungen beim Gasdruck resultieren. Das wirkt sich auf die Konstanz der Leistung, auf die Zuverlässigkeit und die Sicherheit gegen mögliche Personenschäden aus.

Der Erfindung liegt die Aufgabe zugrunde, eine Manövermunition der eingangs genannten Art zu schaffen, die eine höhere Zuverlässigkeit und Sicherheit gegen Personenschäden besitzt und die eine vergleichsweise konstante Leistung aufweist.

Diese Aufgabe wird bei einer Manövermunition der eingangs genannten Art erfindungsgemäß durch die Merkmale des Kennzeichenteiles des Anspruches 1 gelöst.

Bevorzugte Aus- bzw. Weiterbildungen der erfindungsgemäßen Manövermunition sind in den Unteransprüchen gekennzeichnet.

Die erfindungsgemäße Manövermunition weist die Vorteile auf, dass sie einfach und vergleichsweise kostengünstig herstellbar ist, und dass die Treibladung im Raum zwischen dem Boden der Treibladungshülse und einer am Mittelteil rückseitig vorgesehenen Membrane festgelegt ist, wobei durch diese Festlegung des Treibladungspulvers eine konstante Leistung und eine höhere Zuverlässigkeit und eine erhöhte Sicherheit gegen Personenschäden resultiert. Die Funktionssicherheit wird auch durch die Verrastung der ein Frontteil bildenden Geschossnachbildung an dem in der Treibladungshülse befestigten Mittelteil sichergestellt. Dadurch, dass die Treibladung im hinteren Bereich der Treibladungshülse zwischen deren Boden und der Membrane des in der Treibladungshülse fixierten Mittelteils definiert lokalisiert ist, sind Gasdruckschwankungen vernachlässigbar gering. Bei der erfindungsgemäßen Manövermunition ist ggf. auch eine Weiterverwendung delaborierter Treibladungshülsen und/oder Anzündhütchen realisierbar. Zu diesem Zwecke wird die Treibladungshülse in einem bestimmten Bereich abgeschnitten.

Weitere Einzelheiten, Merkmale und Vorteile ergeben sich aus der nachfolgenden Beschreibung eines in der Zeichnung dargestellten Ausführungsbeispieles der erfindungsgemäßen Manövermunition.

Es zeigen:
- Figur 1: einen Längsschnitt durch die Manövermunition vor der Funktion, und
- Figur 2: einen Längsschnitt der Manövermunition gemäß Figur 1 nach der Funktion.

Die Figuren 1 und 2 verdeutlichen längsgeschnitten eine Ausbildung der Manövermunition 10 mit einer Treibladungshülse 12. Die Treibladungshülse 12 weist einen Mantel 14 und einen Boden 16 auf, durch den die Treibladungshülse 12 rückseitig geschlossen ist. Im Boden 16 der Treibladungshülse 12 ist ein Zündhütchen 18 für eine in der Treibladungshülse 12 vorgesehene Treibladung 20 angeordnet. Bei der Treibladung 20 handelt es sich um ein Treibladungspulver.

Aus der Treibladungshülse steht vor der Funktion der Manövermunition 10 (siehe Figur 1) eine Geschossnachbildung 22 vor, die mit einem Mittelteil 24 kombiniert ist. Das Mittelteil 24 ist in der Treibladungshülse 12 befestigt. Bei dieser Befestigung kann es sich beispielsweise um eine materialschlüssige Befestigung, d.h. um eine Verklebung, handeln. Desgleichen ist es möglich, das Mittelteil 24 im Mantel 14 der Treibladungshülse 12 formschlüssig zu befestigen, d.h. das Mittelteil 24 speziell zu gestalten, um eine zusätzliche Verankerung mit der Treibladungshülse 12 zu verwirklichen. Auch eine mechanische Verbindung des Mittelteiles 24 mit dem Mantel 14 der Treibladungshülse 12 ist möglich.

Das Mittelteil 24 ist an seiner Innenfläche 26 vorderseitig mit einer ersten Rastnut 28 und rückseitig mit einer zweiten Rastnut 30 ausgebildet. Die ein Frontteil bildende Geschossnachbildung 22 ist rückseitig mit federnden Rastfingern 32 ausgebildet, die in dem in Figur 1 bezeichneten Zustand der Manövermunition vor der Funktion in die vorderseitige erste Rastnut 28 und die in der in Figur 2 gezeichneten Betriebsstellung nach der Funktion der Manövermunition 10 in die rückseitige zweite Rastnut 30 eingerastet sind.

Die Geschossnachbildung 22 ist mit einem zentralen Durchgangsloch 34 und vorderseitig außen mit einem Anschlagbund 36 ausgebildet.

Das in der Treibladungshülse 12 fixierte Mittelteil 24 weist rückseitig in der Nachbarschaft der zweiten Rastnut 30 eine Membrane 38 auf. Die von Treibladungspulver gebildete Treibladung 20 ist in dem Raum zwischen dem Boden 16 der Treibladungshülse 12 und der Membrane 38 des Mittelteils 24 festgelegt. Durch diese definierte Fixierung der Treibladung 20 im hinteren Teil der Treibladungshülse 12 wird sichergestellt, das Gasdruck-Schwankungen nur sehr gering bzw. vernachlässigbar klein sind.

Die vorderseitige Geschossnachbildung 22 und das in der Treibladungshülse 12 befestigte Mittelteil 24 bestehen vorzugsweise aus geeignetem Kunststoffmaterial.

Vor der Funktion der Manövermunition 10 steht die Geschossnachbildung 22 definiert aus dem Mittelteil 24 vor, wobei die federnden Rastfinger 32 der Geschossnachbildung 22 in die vorderseitige erste Rastnut 28 des Mittelteils 24 eingerastet sind.

Beim Einführen der Manövermunition 10 in ein Patronenlager eines Manöverpatronengeräts wird die vorderseitig vorstehende Geschossnachbildung 22 in das Mittelteil 24 eingeschoben, wobei die federnden Rastfinger 32 der Geschossnachbildung 22 in die rückseitige zweite Rastnut 30 des Mittelteils 24 einrasten, so dass die Geschossnachbildung 22 in der eingeschobenen hinteren Position arretiert wird. Wird dann das Anzündhütchen 18 gezündet, so wird die zwischen dem Boden 16 der Treibladungshülse 12 und der Membrane 38 des Mittelteils 24 festgelegte Treibladung 20 gezündet. Hierdurch wird die Membrane 38 des Mittelteiles 24 zerstört und der vom gezündeten Treibladungspulver generierte Gasdruck kann durch das zentrale Durchgangsloch 34 der ein Frontteil bildenden Geschossnachbildung 22 nach vorne entweichen, wodurch die Waffe angetrieben wird.

Die solchermaßen ausgebildete Manövermunition 10 ist preisgünstig realisierbar. Ihre sichere Funktion wird durch die federnde Verrastung der ein Frontteil bildenden Geschossnachbildung 22 sichergestellt. Dadurch, dass die Treibladung 20 im hinteren Bereich der Treibladungshülse 12 - durch die Membrane 38 vorderseitig begrenzt - definiert festgelegt ist, sind Gasdruck-Schwankungen vernachlässigbar gering, woraus eine konstante Leistung, eine höhere Zuverlässigkeit und eine höhere Sicherheit gegen Personenschäden resultiert - wie bereits ausgeführt worden ist.

### Bezugsziffernliste:

- 10: Manövermunition
- 12: Treibladungshülse (von 10)
- 14: Mantel (von 12)
- 16: Boden (von 12)
- 18: Zündhütchen (in 16 für 20)
- 20: Treibladung (von 10)
- 22: Geschossnachbildung/Frontteil (von 10)
- 24: Mittelteil (von 10 in 12)
- 26: Innenfläche (von 24)
- 28: erste Rastnut (in 26)
- 30: zweite Rastnut (in 26)
- 32: federnde Rastfinger (von 22)
- 34: zentrales Durchgangsloch (in 22)
- 36: Anschlagbund (von 22)
- 38: Membrane (von 24)

## Patentansprüche

1. Manövermunition mit einer Treibladungshülse (12), in der eine Treibladung (20) vorgesehen ist, die mittels eines im Boden (16) der Treibladungshülse (12) vorgesehenen Zündhütchens (18) anzündbar ist, und mit einher aus der Treibladungshülse (12) vorstehenden Geschossnachbildung (22),
**dadurch gekennzeichnet,**
**dass** die Geschossnachbildung (22) mit einem Mittelteil (24) kombiniert ist, das in der Treibladungshülse (12) befestigt ist, wobei die Geschossnachbildung (22) aus dem Mittelteil (24) vorsteht und in das Mittelteil (24) geführt hineinbewegbar und in der vorstehenden und in der in das Mittelteil (24) hineinbewegten Position jeweils verrastbar ist, und dass die Treibladung (20) im Raum zwischen dem Boden (16) der Treibladungshülse (12) und einer am Mittelteil (24) rückseitig vorgesehenen Membrane (38) festgelegt ist.

2. Manövermunition nach Anspruch 1,
**dadurch gekennzeichnet,**
**dass** das Mittelteil (24) an seiner Innenfläche (26) vorderseitig eine erste Rastnut (28) und rückseitig eine zweite Rastnut (30) und dass die Geschossnachbildung (22) rückseitig federnde Rastfinger (32) aufweist.

3. Manövermunition nach Anspruch 1 oder 2,
**dadurch gekennzeichnet,**
**dass** die Geschossnachbildung (22) mit einem zentralen Durchgangsloch (34) ausgebildet ist.

4. Manövermunition nach einem der Ansprüche 1 bis 3,
**dadurch gekennzeichnet,**
**dass** die Geschossnachbildung (22) vorderseitig mit einem Anschlagbund (36) ausgebildet ist.

5. Manövermunition nach einem der Ansprüche 1 bis 4,
**dadurch gekennzeichnet,**
**dass** die Geschossnachbildung (22) und das Mittelteil (24) aus Kunststoffmaterial bestehen.

## Claims

1. Blank round having a propellant charge casing (12) in which a propellant charge (20) is provided, which can be initiated by means of a firing cap (18) provided in the base (16) of the propellant charge casing (12), and having a simulated projectile (22) which projects out of the propellant charge casing (12),
**characterized**
**in that** the simulated projectile (22) is combined with a centre part (24) which is mounted in the propellant charge casing (12), wherein the simulated projectile (22) projects out of the centre part (24), can be moved in a guided manner into the centre part (24) and can in each case be latched in the projecting position and in the position in which it has been moved into the centre part (24), and in that the propellant charge (20) is fixed in the space between the base (16) of the propellant charge casing (12) and a membrane (38) which is provided on the rear face of the centre part (24).

2. Blank round according to Claim 1,
**characterized**
**in that**, at the front on its inner surface (26), the centre part (24) has a first latching groove (28) and, at the rear, has a second latching groove (30), and in that the simulated projectile (22) has sprung latching fingers (32) at the rear.

3. Blank round according to Claim 1 or 2,
**characterized**
**in that** the simulated projectile (22) has a central hole (34) through it.

4. Blank round according to one of Claims 1 to 3,
**characterized**
**in that** the simulated projectile (22) has a stop collar (36) at the front.

5. Blank round according to one of Claims 1 to 4,
**characterized**
**in that** the simulated projectile (22) and the centre part (24) are composed of plastic material.

## Revendications

1. Munition d'exercice comprenant une douille à charge propulsive (12) dans laquelle est prévue une charge propulsive (20) qui peut être mise à feu au moyen d'une amorce (18) prévue dans le fond (16) de la douille à charge propulsive (12) et comprenant une imitation de projectile (22) qui dépasse hors de la douille à charge propulsive (12), **caractérisée en ce que** l'imitation de projectile (22) est combinée avec une partie centrale (24) qui est fixée dans la douille à charge propulsive (12), l'imitation de projectile (22) dépassant hors de la partie centrale (24) et pouvant être déplacée de manière guidée à l'intérieur de la partie centrale (24) et pouvant être enclenchée respectivement en position sortie vers l'avant et en position rentrée dans la partie centrale (24), et que la charge propulsive (20) est définie dans l'espace entre le fond (16) de la douille à charge propulsive (12) et une membrane (38) prévue à l'arrière de la partie centrale (24).

2. Munition d'exercice selon la revendication 1, **caractérisée en ce que** la partie centrale (24) présente sur sa surface intérieure (26) une première rainure d'enclenchement (28) du côté avant et une deuxième rainure d'enclenchement (30) du côté arrière et que l'imitation de projectile (22) présente des languettes d'enclenchement souples (32) du côté arrière.

3. Munition d'exercice selon la revendication 1 ou 2, **caractérisée en ce que** l'imitation de projectile (22) est réalisée avec un trou traversant (34) central.

4. Munition d'exercice selon l'une des revendications 1 à 3, **caractérisée en ce que** l'imitation de projectile (22) est réalisée avec une collerette de butée (36) du côté avant.

5. Munition d'exercice selon l'une des revendications 1 à 4, **caractérisée en ce que** l'imitation de projectile (22) et la partie centrale (24) se composent de matière plastique.
